# EUROPÄISCHE PATENTSCHRIFT

(11) **EP 0 491 165 B1**
(45) Veröffentlichungstag und Bekanntmachung des Hinweises auf die Patenterteilung: **01.03.1995**
(21) Anmeldenummer: 91119525.3
(22) Anmeldetag: 15.11.1991
(51) Int. Cl.: A61G 13/00

(54) **Patientenliegefläche**
Patient body-supporting surface
Support du corps du patient

(30) Priorität: 20.11.1990 DE 4037015
(43) Veröffentlichungstag der Anmeldung: 24.06.1992
(73) Patentinhaber: Stierlen-Maquet Aktiengesellschaft, D-76437 Rastatt (DE)
(72) Erfinder: Greiner, Hans, W-7554 Kuppenheim (DE)

(56) Entgegenhaltungen:
- AU-A- 8 326 375
- FR-A- 636 085
- GB-A- 534 921
- US-A- 2 832 655

## Beschreibung

Die Erfindung betrifft eine Patientenliegefläche, deren Fußteil unabhängig vom Rücken- und Sitzteil höhenverstellbar ist und in abgesenkter Position bei jeder Höhenstellung des Sitz- und Rückenteiles vollkommen unter das Rücken- und Sitzteil eingeschoben werden kann.

Wird die Patientenliegefläche z. B. als Entbindungsbett eingesetzt, dann muß das Fußteil beim Geburtsvorgang entfernt werden, damit Hebamme und Arzt freien Zugang zur Gebärenden haben.

Bevor der Geburtsvorgang einsetzt, soll die Liegefläche des Entbindungsbettes ein entspanntes und bequemes Ruhen der Gebärenden ermöglichen. Dazu muß das Fußteil zusammen mit dem Rücken- und Sitzteil eine ebene Fläche bilden.

Bisher sind Entbindungsbetten bekannt, bei denen das Fußteil eigenständig fahrbar ist und komplett vom übrigen Betteil entfernt und weggefahren wird. Eine solche Lösung ist aufwendig, da beide Betteile eigene Höhenantriebe benötigen. Außerdem erfordert das entfernte Fußteil zusätzlich Raumbedarf im Kreissaal.

Bei weiteren bekannten Entbindungsbetten ist das Fußteil so am Rücken- und Sitzteil befestigt, daß es unter diese Teile zurückgeschwenkt oder untergeschoben werden kann. GB-A-534 921 beschreibt eine Patientenliegefläche, deren Fußteil unter das Rücken- und Sitzteil eingeschoben werden kann. Bei dieser Lösung sind sowohl die Gesamtkonstruktion als auch Koppel- und Verbindungsteile zwischen Fußteil und übrigem Entbindungsbett schwer und aufwendig auszubilden, damit die notwendige Kippsicherheit wie auch Biegefestigkeit bei ausgefahrenem Fußteil gewährleistet ist.

Aufgabe der Erfindung ist es, eine Patientenliegefläche zu schaffen, deren Fußteil unabhängig vom Rücken- und Sitzteil höhenverstellbar ist und in abgesenkter Position bei jeder Höhenstellung des Rücken-und Sitzteils unter diese Teile eingeschoben werden kann.

Erreicht wird dies mit einer motorisch höhenverstellbaren Patientenliegefläche, deren Liegeflächen-Fußteil auf einer Schwenkkonstruktion eigenständig höhenverstellbar ist.

Vorgesehen sind zwei symmetrisch angeordnete Scheren. Die unteren Enden des einen Scherenschenkel sind am nicht höhenverstellbaren Fahrgestell der Patientenliegefläche an Längsführungen angelenkt und die oberen Enden dieser Scherenschenkel stützen das ausragende Ende des Liegeflächen-Fußteils in dort vorhandenen Längsführungen.

Die unteren Enden des anderen Scherenschenkel stützen sich über Lenkrollen auf dem Fußboden ab und zwar sowohl in abgesenkter und in eingeschobener Position als auch im ausgefahrenen Zustand zur Liegeflächen-Komplettierung. Die oberen Enden dieser Scherenschenkel sind am Liegeflächen-Fußteil nur drehbar jedoch nicht verschiebbar angelenkt, und dieser wird zur Liegeflächen-Komplettierung mit dem höhenverstellbaren Teil der Patientenliegefläche gekoppelt.

Im folgenden wird die Erfindung, anhand eines Ausführungsbeispieles näher erläutert.
- Fig. 1: zeigt die wesentlichen Merkmale der Erfindung.

Die Patientenliegefläche besteht aus einem Rückenteil 6, einem Sitzteil 7 und einem Fußteil 17. Sitzteil 7 und Rückenteil 6 sind über eine Höhenverstelleinrichtung 5 mit dem Fahrgestell 1 der Patientenliegefläche verbundden. Das Rückenteil ist über einen Drehpunkt an der Höhenverstelleinrichtung 5 angelenkt und kann mittels einer Verstelleinrichtung 8 um diesen Drehpunkt geschwenkt werden. Das Sitzteil 7 ist ebenfalls über einen Drehpunkt an der Höhenverstelleinrichtung 5 angelenkt und kann über eine nicht näher dargestellte Verstelleinrichtung ebenfalls geschwenkt werden.

Am Fahrgestell 1 sind Lenkrollenpaare 3 und 2 befestigt.

Am nicht höhenverstellbaren Teil des Fahrgestells 1 ist links und rechts je eine Längsführung 4 befestigt.

Das Liegeflächen-Fußteil 17 ist über einen Drehpunkt 16 mit den oberen Enden eines Scherenschenkelpaares 10 drehbar verbunden. Am unteren Ende der Schenkel des Scherenschenkelpaares 10 sind Fahrschemel 15 über einen Drehpunkt 14 drehbar befestigt. An den Fahrschemeln 15 sind Lenkrollen 151 und 152 angebracht. Das Scherenschenkelpaar 9 ist über einen Drehpunkt 11 mit dem Scherenschenkelpaar 10 verbunden. Die unteren Enden der Schenkel des Scherenschenkelpaars 9 sind über Drehpunkt 12 mit je einer Längsführung 13 verbunden. Die oberen Enden des Scherenschenkelpaares 9 sind je über einen Drehpunkt 18 mit je einer Längsführung 19 verbunden. Die Längsführungen 19 sind im Liegeflächen-Fußteil 17 in Längsrichtung gleitend gelagert. An den unteren Enden der Schenkel des Scherenschenkelpaares 9 sind in der Nähe der Drehpunkte 12 Vorrichtungen angeordnet, die sofort bei Beginn der Hochstellung des Liegeflächen-Fußteils 17 im Bereich 20 des Liegeflächen-Fahrgestells 1 eingreifen und jede weitere Horizontalverschiebung blockieren. Wenn das Liegeflächen-Fußteil 17 auf gleiche Höhe wie z. B. das Liegeflächen-Sitzteil 7 hochgefahren ist, rastet eine Vorrichtung 21, die im Liegeflächen-Fußteil 17 in Längsrichtung verschiebbar und vorzugsweise federbelastet gelagert ist, in ein am oberen Bereich der Höhenverstellung 5 angebrachtes Rahmenteil 26 des Liegeflächen-Sitzteils 7 ein und arretiert das Liegeflächen-Fußteil 17 in vertikaler Richtung mit dem Liegeflächen-Sitzteil und Liegeflächen-Rückenteil. Nach dieser Arretierung können sowohl Liegeflächen-Rückenteil 6, Fußteil 17 und Sitzteil 7 gemeinsam mittels der Höhenverstellung 5 vertikal verschoben werden.

Wenn das Liegeflächen-Fußteil 17 unter die Liegeflächen-Rücken-und Sitzteile eingeschoben werden muß, wird zuerst die Arretierung 21 mittels der Verstelleinrichtung 22 entriegelt. Danach kann das Liegeflächen-Fußteil 17 vertikal nach unten abgesenkt und anschließend horizontal unter das Liegeflächen-Rücken- und Sitzteil eingeschoben werden. Zur leichteren manuellen Handhabung der Höhenverstellung des Liegeflächen-Fußteils 17 kann ein längsverstellbares Druckelement 23 angeordnet sein, das einerseits vor einem Drehpunkt 24 am Scherenschenkelpaar 10 und über einem Drehpunkt 25 am Scherenschenkelpaar 9 angelenkt ist.

Die Anordnung der Lenkrollenpaare 2, 3, 151, 152 ermöglichen im Zusammenhang mit dem beschriebenen Gesamtaufbau, daß die Patientenliegefläche sowohl bei untergeschobenem wie auch bei hochgefahrenem und arretiertem Liegeplatten-Sitzteil 17 in alle Richtungen fahrbar bleibt.

## Patentansprüche

1. Patientenliegefläche, deren Fußteil (17) unter das Rücken- und Sitzteil eingeschoben (6, 7) werden kann, dadurch gekennzeichnet, daß das Fußteil (17) mit einer Scherenanordnung höhenverstellbar ist und die unteren Enden des Scherenschenkel-Paares (9) an Längsführungen (13) angelenkt sind, die auf Führungselementen (4) gleiten, die am nicht höhenverstellbaren (1) Fahrgestell der Patientenliegefläche angeordnet sind.

2. Patientenliegefläche nach Anspruch 1 dadurch gekennzeichnet, daß die oberen Enden des Scherenschenkel-Paares (9) über einen Drehpunkt (18) an einer Längsführung (19) angelenkt ist, die im Liegeflächen-Fußteil (17) gleiten kann.

3. Patientenliegefläche nach den Ansprüchen 1 und 2 dadurch gekennzeichnet, daß ein Scherenschenkel-Paar (10) am oberen Ende im Drehpunkt (16) am Liegeflächenfußteil angelenkt ist und am unteren Ende Fahrschemel (15) über einen Drehpunkt (14) angelenkt hat.

4. Patientenliegeflächenach den Ansprüchen 1 bis 3 dadurch gekennzeichnet, daß an mindestens einem Schenket des Scherenschenkel-Paares (9) am unteren Ende des Schenkels, nahe dem Drehpunkt (12), eine Vorrichtung angeordnet ist, die sofort beim Beginn der Hochstellung des Liegeflächen-Fußteils im Bereich (20) des Liegeflächen-Fahrgestelles (1) eingreift und jede weitere Horizontal-Verschiebung blockiert.

5. Patientenliegefläche nach den Ansprüchen 1 bis 4 dadurch gekennzeichnet, daß an der Liegefläche (17) des Fußteils eine Vorrichtung (21) angeordnet ist, die die Liegefläche des Fußteils mit den Liegeflächen Rücken- und Sitzteil in Vertikalrichtung arretiert, sobald bei Hochstellung gleiche Höhe erreicht ist.

## Claims

1. Surface for patients to lie on, the foot rest (17) can be pushed under the back rest and seat (6,7), it is characterised by the fact that the foot rest (17) can be adjusted in height by means of a scissor type arrangement and the lower ends of the pair of scissors (9) is jointed to a longitudinal guide (13) which glide along guide rails (4) which are attached onto the non-adjustable (1) undercarriage of the surface which the patients lie on.

2. Surface for patients to lie on in accordance with claim 1 is characterised by the fact that the upper ends of the pair of scissors (9) has been attached to a longitudinal guide (19) which a joint via a pivot (18) and which can glide in the foot rest (17) of the surface which the patients lie on.

3. Surface for patients to lie on in accordance with claims 1 and 2 is characterised by the fact that the upper end of one pair of scissors (10) is attached to the pivot (16) with a joint on the foot rest of the surface for patients to lie on. The bottom end of the pair of scissors has trolley wheels (15) attached to it via a pivot (14).

4. Surface for patients to lie on in accordance with claims 1 to 3 is characterised by the fact that n at least one half of the pair of scissors (9) a device has been attached to the bottom of the scissors leg near the pivot (12), which immediately locks into the area (20) of the undercarriage (1) of the surface for patients to lie on when someone starts to raise the foot rest of the surface for patients to lie on and therefore blocks any further horizontal movement.

5. Surface for patients to lie on in accordance with claims 1 to 4 is characterised by the face that the surface (17) of the foot rest has a device (21) which arrests the surface of the foot rest with surfaces of the back rest and seat in a vertical direction as soon as they are at the same level.

## Revendications

1. Table d'examen, dont le pied (17) peut être glissé sous la partie dorsale et la surface d'appui du bassin (6 7), caractérisée en ce que le pied (17) est réglable en hauteur avec des leviers croisés et que les extrémités inférieures de la paire de leviers (9) sont articulées sur des glissières longitudinales (13), qui glissent sur des éléments coulissants (4) agencés sur le châssis (1) non réglable en hauteur de la table d'examen.

2. Table d'examen, selon la revendication 1, caractérisée en ce que les extrémités supérieures de la paire de leviers croisés (9) sont articulées sur une glissière longitudinale (19) autour d'un pivot (18), la glissière pouvant coulisser dans la région du pied de la table d'examen (17).

3. Table d'examen, selon l'une des revendications 1 et 2, caractérisée en ce que l'extrémité supérieure d'une paire de leviers croisés (10) est articulée sous le pied de la table d'examen autour d'un pivot (16) et que l'extrémité inférieure est articulée autour d'un pivot (14) sur un faux-châssis (15).

4. Table d'examen, selon l'une des revendications 1 à 3, caractérisée en ce qu'un dispositif est agencé à l'extrémité inférieure d'au moins un des côtés de la paire de leviers croisés (9), à proximité du pivot (12), ce dispositif venant s'engrener dès le réglage en hauteur du pied de la table d'examen, dans le secteur (20) du châssis de la table d'examen (1), bloquant ainsi tout déplacement horizontal ultérieur.

5. Table d'examen, selon l'une des revendications 1 à 4, caractérisée en ce qu'un dispositif (21) est agencé contre la surface d'appui du pied (17), ce dispositif bloquant la surface d'appui du pied et les surfaces d'appui du dos et du bassin dans le sens vertical, dès qu'une hauteur identique est atteinte lors du réglage en hauteur.
